# EUROPÄISCHE PATENTSCHRIFT

(11) **EP 3 120 369 B1**
(45) Veröffentlichungstag und Bekanntmachung des Hinweises auf die Patenterteilung: **13.11.2019**
(21) Anmeldenummer: 14725912.1
(22) Anmeldetag: 12.05.2014
(51) Int. Cl.: H01B 17/30, H01B 17/28

(54) **HOCHSPANNUNGSDURCHFÜHRUNG SOWIE VERFAHREN ZU DEREN HERSTELLUNG**
HIGH-VOLTAGE FEEDTHROUGH AND METHOD FOR THE PRODUCTION THEREOF
TRAVERSÉE HAUTE TENSION ET SON PROCÉDÉ DE FABRICATION

(43) Veröffentlichungstag der Anmeldung: 25.01.2017
(73) Patentinhaber: Siemens Aktiengesellschaft, 80333 München (DE)
(72) Erfinder: LANGENS, Achim, 53797 Lohmar (DE); ENGELS, Engelbert, 51143 Köln (DE)
(86) Internationale Anmeldenummer: PCT/EP2014/059613
(87) Internationale Veröffentlichungsnummer: WO 2015/172804

(56) Entgegenhaltungen:
- WO-A2-2011/117889
- DE-A1- 3 640 180
- DE-B- 1 041 123
- DE-B- 1 105 018
- US-A1- 2009 032 283

## Beschreibung

Die Erfindung betrifft eine Hochspannungsdurchführung mit einem konzentrisch um einen zylinderförmigen Wickelträger aus elektrisch leitendem Material angeordneten Isolationskörper sowie einer Dichtvorrichtung zur Abdichtung eines Spaltes zwischen dem Wickelträger und dem Isolationskörper, wobei die Dichtvorrichtung ein Dichtelement in einer umlaufenden Dichtnut umfasst.

Hochspannungsdurchführungen dieser Art sind aus dem Stand der Technik bekannt. Sie haben im Allgemeinen die Aufgabe, eine sich auf Hochspannungspotential befindende Hochspannungsleitung mit einem stromführenden Stromleiter von einer sich im Wesentlichen auf Erdpotential befindenden Wandung zu isolieren, durch die die Hochspannungsleitung durchgeführt werden soll. Dabei handelt es sich beispielsweise um eine Hochspannungsleitung, die aus einem Transformatorgehäuse herausführt, wobei das Transformatorgehäuse mit einer Isolierflüssigkeit, beispielsweise Öl, gefüllt ist.

Die bekannte Hochspannungsdurchführung weist einen zylinderförmigen Wickelträger auf, der zugleich der Stromleiter sein kann. Um den Wickelträger herum ist ein Isolationskörper angeordnet. Zwischen dem Wickelträger und dem Isolationskörper kann sich ein Spalt ausbilden, in den die Isolationsflüssigkeit eindringen und sich dort entlang des gesamten Wickelträgers ausbreiten kann. Dabei kann die Isolierflüssigkeit auch in den Isolationskörper der Hochspannungsdurchführung eindringen, was zu einem Ausfall der gesamten Hochspannungsdurchführung führen kann.

Um dies zu verhindern, ist bei der bekannten Hochspannungsdurchführung eine Dichtvorrichtung vorgesehen, die ein Dichtelement in einer umlaufenden Dichtnut umfasst.

Die Dichtnut der bekannten Hochspannungsdurchführung wird bei der Herstellung der Durchführung in Form einer Aussparung in den Isolationskörper eingearbeitet. Ist die Hochspannungsdurchführung beispielsweise eine RIP-Durchführung, also eine harzimprägnierte Hochspannungsdurchführung, so wird die Dichtnut in den imprägnierten und ausgehärteten Isolationskörper in einem Bereich nah an dem Wickelträger eingefräst. Dies kann jedoch dazu führen, dass bei dem nachträglichen Fräsen der Isolationskörper beschädigt wird, was bei der Herstellung wiederum häufiger zum Ausfall der gesamten Hochspannungsdurchführung führen kann. Insbesondere, falls der Isolationskörper dicht beieinander liegende kapazitive Steuereinlagen umfasst, können diese im Zuge des Drehprozesses bei der Herstellung der Dichtnut beschädigt werden. Darüber hinaus ist ein solcher Herstellungsprozess der Dichtnut aufwendig und relativ kostenintensiv.

Aus der DE 11 05 018 B ist eine Durchführung der eingangs genannten Art bekannt, bei der ein dichtender Rundschnurrring in eine V-förmige Nut in einem Durchführungsbolzen angeordnet ist.

In der DE 1 041 123 B wird eine dichtere Verbindung zwischen dem Durchführungsbolzen und dem Isolierkörper einer Durchführung dadurch erreicht, dass auf dazu vorgesehene Einschnürungen des Durchführungsbolzens eine wenig oder kein Härtemittel enthaltende Kunstharzschicht aufgebracht wird.

Die WO 2011/117889 A2 beschreibt eine Durchführung, deren Wickelkörper umfängliche Nuten aufweist, wobei ein den Isolationskörper imprägnierender Harz in diese Nuten zur Abdichtung der Durchführung eindringt.

Die Aufgabe der Erfindung ist es, eine artgemäße Hochspannungsdurchführung vorzuschlagen, die einfacher und kostengünstiger hergestellt werden kann.

Die Aufgabe wird durch eine Hochspannungsdurchführung der eingangs genannten Art erfindungsgemäß nach Anspruch 1 gelöst.

Die erfindungsgemäße Hochspannungsdurchführung hat den Vorteil, dass aufgrund der Anordnung der Dichtnut im Wickelträger die aufwändige Bearbeitung des Isolationskörpers entfällt, wodurch die Ausfälle reduziert und die Herstellungskosten der Hochspannungsdurchführung gesenkt werden können. Darüber hinaus kann die Gefahr einer Beschädigung des Isolationskörpers bei dessen Bearbeitung vermieden werden. Vielmehr kann die das Dichtelement aufnehmende Dichtnut erzeugt werden, bevor der Isolationskörper am Wickelträger aufgebracht wird. Das Dichtelement kann beispielsweise ein O-Ring sein, der in die Dichtnut eingebracht ist und eine umlaufende Abdichtung bereitstellt.

Erfindungsgemäß umfasst die Dichtvorrichtung ferner einen Dichtring, der konzentrisch zum Dichtelement angeordnet ist. Der Dichtring verbessert die Abdichtung zusätzlich, weil er eine geeignete Dichtungsfläche bietet, an der sich das Dichtelement abstützen kann. Zudem, falls der Isolationskörper der Hochspannungsdurchführung mit einem flüssigen Isoliermedium imprägniert wird, kann der Dichtring ein Eindringen des Isoliermediums in die Dichtnut verhindern.

Zur besseren Bindung des Dichtringes mit dem Isolationskörper enthält der Dichtring bevorzugt ein Harz beziehungsweise ein Harz-Gemisch. Ist der Isolationskörper ebenfalls mit einem Harz imprägniert, so kann sich der Dichtring an einer zum Isolationskörper weisenden Oberfläche besonders gut mit dem Isolationskörper verbinden.

Gemäß einer Ausführungsform der Erfindung weist der Isolationskörper zueinander konzentrisch angeordnete Isolierlagen auf und ist mit einem aushärtbaren Harz imprägniert. Die Isolierlagen können beispielsweise Papier, wie Krepppapier, oder Vlies enthalten. Die Isolierlagen sind ferner vorzugsweise durch leitende Steuereinlagen voneinander getrennt. Die Steuereinlagen dienen zu einer kapazitiven Steuerung der Hochspannungsdurchführung und bestehen geeigneterweise aus einem leitfähigen Material, beispielsweise Aluminium. Die Isolierlagen werden im Herstellungsprozess der Hochspannungsdurchführung mit den leitenden Steuereinlagen auf den Wickelträger aufgewickelt. Der Isolationskörper mit den aufgewickelten Isolier- und Steuereinlagen wird anschließend in einem Harz oder Harzgemisch getränkt, so dass nach einem Aushärten der Harzmasse ein kompakter Block entsteht, der keine eingeschlossenen Hohlräume im Inneren des Isolationskörpers enthält.

Vorzugsweise enthält das Dichtelement einen elastischen Kunststoff. Die Verwendung des elastischen Kunststoffes hat den Vorteil, dass das Dichtelement bei Verformung eine Gegenkraft entwickeln kann. Ist ein Querschnittsdurchmesser des Dichtelements beispielsweise größer als eine Tiefe der Dichtnut bemessen, so wird das Dichtelement durch den Isolationskörper in die Dichtnut eingedrückt, wobei das Dichtelement verformt wird. Dadurch entfaltet das Dichtelement eine Gegenkraft auf den Isolationskörper beziehungsweise auf den Dichtring, der zum Dichtelement koaxial angeordnet ist, was die Abdichtung verbessert.

Gemäß einer vorteilhaften Ausführungsform der Erfindung umfasst die Hochspannungsdurchführung ferner ein erstes und ein zweites Schutzelement zur Abdichtung der Dichtnut, die jeweils in einer umlaufenden Nut im Wickelträger angeordnet sind, wobei die Dichtnut axial zwischen den beiden Nuten und damit zwischen den beiden Schutzelementen angeordnet ist. Die Schutzelemente können beispielsweise als elastische O-Ringe ausgebildet sein. Durch die Schutzelemente ist eine Abdichtung bereitgestellt, die ein Eindringen eines flüssigen Isoliermediums in die Dichtnut verhindert, falls der Isolationskörper der Hochspannungsdurchführung mit einem solchen Isoliermedium getränkt werden soll.

Gemäß einer weiteren vorteilhaften Ausführungsform der Erfindung ist der Wickelträger als Stromleiter ausgebildet. Dies vereinfacht die Herstellung der Hochspannungsdurchführung. Denkbar ist jedoch auch, dass der Stromleiter als separates Teil durch einem Innenraum des zylindrischen Wickelträgers geführt ist. Ein Zwischenraum zwischen dem Stromleiter und dem Wickelträger kann beispielsweise mit einem elektrisch isolierenden Isolierstoff, beispielsweise einem Fluid, ausgefüllt sein.

Des Weiteren betrifft die Erfindung ein Verfahren zur Herstellung einer Hochspannungsdurchführung mit einem konzentrisch um einen zylinderförmigen Wickelträger aus elektrisch leitendem Material angeordneten Isolationskörper mit zueinander konzentrisch angeordneten Isolierlagen.

Ein solches Verfahren wird bei der Herstellung der eingangs beschriebenen bekannten Hochspannungsdurchführung verwendet.

Die Aufgabe der Erfindung ist es, ein Verfahren zur Herstellung einer solchen Hochspannungsdurchführung vorzuschlagen bei dem ein Spalt zwischen dem Wickelträger und dem Isolationskörper auf einfachere und kostengünstigere Weise abgedichtet werden kann.

Die Aufgabe wird erfindungsgemäß durch ein Verfahren nach Anspruch 7 gelöst, bei dem in eine umlaufende Dichtnut im Wickelträger ein Dichtelement eingebracht wird und danach ein Imprägnieren des Isolationskörpers mit einem Harz erfolgt, so dass der Spalt zwischen dem Wickelträger und dem Isolationskörper abgedichtet wird. Demnach wird die Dichtnut im Wickelträger bereitgestellt. Das Dichtelement kann bereits vor dem Imprägnieren des Isolationskörpers in die Dichtnut eingebracht werden. Eine mechanische Bearbeitung des Isolationskörpers nach einem Aushärten des Harzes entfällt dadurch. Das Herstellungsverfahren ist damit einfacher durchzuführen und ist kostengünstiger.

Erfindungsgemäß wird vor dem Imprägnieren des Isolationskörpers ein Dichtring koaxial um das Dichtelement angebracht. Der Dichtring wirkt mit dem Dichtelement zusammen, so dass dadurch eine Verbesserung der Abdichtung erreicht werden kann.

Besonders bevorzugt werden vor dem Imprägnieren des Isolationskörpers ferner ein erstes und ein zweites Schutzelement zur Abdichtung der Dichtnut jeweils in einer umlaufenden Nut im Wickelträger angeordnet, so dass die Dichtnut sich axial zwischen dem ersten und dem zweiten Schutzelement befindet. Durch die zusätzlichen Schutzelemente wird erreicht, dass das flüssige Harz während des Imprägnierens nicht in die Dichtnut gelangen kann.

Die Erfindung wird im Folgenden anhand des in der Figur dargestellten Ausführungsbeispiels erläutert.

Die Figur zeigt einen Ausschnitt einer Ausführungsform der erfindungsgemäßen Hochspannungsdurchführung 1 in einer schematischen Querschnittsdarstellung.

In der Figur ist ein Ausschnitt einer Hochspannungsdurchführung 1 im Querschnitt dargestellt. Der in der Figur gezeigte Ausschnitt der Hochspannungsdurchführung 1 weist einen Wickelträger 2 auf, der zylindrisch ausgebildet ist. Die Symmetrieachse des zylindrischen Wickelträgers 2 ist mit einer unterbrochenen Linie 3 gekennzeichnet. Im gezeigten Ausführungsbeispiel der Hochspannungsdurchführung 1 ist der Wickelträger 2 zugleich der Stromleiter. Koaxial um den Wickelträger 2 ist ein Isolationskörper 4 angeordnet.

Der Isolationskörper 4 umfasst Steuereinlagen 5 aus leitfähigem Material, beispielsweise Aluminium, zur kapazitiven Steuerung der Hochspannungsdurchführung 1. Die Steuereinlagen 5 sind konzentrisch und zueinander beabstandet um den Wickelträger 2 angeordnet. Radial zwischen den Steuereinlagen befinden sich aufgewickelte Schichten aus einem elektrisch isolierenden Material, vorzugsweise aus Krepppapier, wodurch die radial durch die Steuereinlagen begrenzten, zueinander konzentrisch angeordneten Isolierlagen 51 gebildet sind.

Ein Zwischenbereich 6 zwischen dem Wickelträger 2 und dem Isolationskörper 4 ist mit einer elastischen Korkmasse ausgefüllt, die eine radiale Ausdehnung des Wickelträgers 2 beziehungsweise des Isolationskörpers 4 kompensieren kann.

Der Wickelträger 2 weist eine Dichtnut 7 auf, die im Wickelträger 2 umlaufend angeordnet ist. Ein Dichtelement 8 in Form eines O-Ringes aus elastischem Kunststoff ist in der Dichtnut 7 angeordnet. Der Wickelträger 2 umfasst ferner eine erste Nut 9 und eine zweite Nut 10, die ebenfalls umlaufend angeordnet sind. Die Dichtnut 8 befindet sich axial zwischen den Nuten 9 und 10. Ein erster O-Ring 11 ist in der ersten Nut 9 angeordnet und ein zweiter O-Ring 12 ist in der zweiten Nut 10 angeordnet. Der erste und der zweite O-Ring 11, 12 sind Schutzelemente, die die Dichtnut 7 vor dem Eindringen eines flüssigen Harzes beim Imprägnieren des Isolationskörpers 4 schützen. Auf diese Weise bleibt in der Dichtnut 7 ein Freiraum zwischen dem Wickelträger 2 und dem Dichtelement 8 bestehen, so dass eine Verformung des elastischen Dichtelements 8 möglich ist.

Koaxial um die Dichtnut 7 ist ein Dichtring 13 angeordnet. Der Dichtring 13 umfasst ein Papier-Harz-Gemisch, so dass der Dichtring 13 sich mit dem Isoliermedium (im vorliegenden Beispiel Harz) des Isolationskörpers 4 gut verbinden kann.

Bei der Herstellung der Hochspannungsdurchführung 1 wird zunächst der Wickelträger 2 bereitgestellt. Anschließend werden die Nuten 9 und 10 sowie die Dichtnut 7 im Wickelträger erzeugt. Dann wird das Dichtelement 8 sowie die Schutzelemente beziehungsweise O-Ringe 11 und 12 in die entsprechenden Nuten 9,10 in den Wickelträger 2 eingesetzt. Der Dichtring 13 wird koaxial um die Nuten 7, 9 und 10 angeordnet und anschließend werden die Isolierlagen 51 des Isolationskörpers zusammen mit den Steuereinlagen 5 auf den Wickelträger aufgewickelt. Danach erfolgt schließlich das Imprägnieren des Isolationskörpers 4 mit einem flüssigen, aushärtbaren Harz. Nachdem das flüssige Harzmaterial ausgehärtet wurde, entsteht eine kompakte Durchführung, die nicht weiter zur Abdichtung des Spaltes zwischen dem Wickelträger 2 und dem Isolationskörper 4 bearbeitet werden muss.

### Bezugszeichenliste

- 1: Hochspannungsdurchführung
- 2: Wickelträger
- 3: Linie
- 4: Isolationskörper
- 5: Steuereinlagen
- 51: Isolierlagen
- 6: Zwischenbereich
- 7: Dichtnut
- 8: Dichtelement
- 9: Nut
- 10: Nut
- 11: Schutzelement
- 12: Schutzelement

## Patentansprüche

1. Hochspannungsdurchführung (1) mit einem konzentrisch um einen zylinderförmigen Wickelträger (2) aus elektrisch leitendem Material angeordneten Isolationskörper (4) sowie einer Dichtvorrichtung zur Abdichtung eines Spaltes zwischen dem Wickelträger (2) und dem Isolationskörper (4), wobei die Dichtvorrichtung ein Dichtelement (8) in einer umlaufenden Dichtnut (7) umfasst, wobei
die umlaufende Dichtnut (7) im Wickelträger (2) angeordnet ist und das Dichtelement (8) aufnimmt,
**dadurch gekennzeichnet, dass**
die Dichtvorrichtung ferner einen Dichtring (13) umfasst, der konzentrisch zum Dichtelement (8) angeordnet ist.

2. Hochspannungsdurchführung (1) nach Anspruch 1, wobei der Dichtring (13) Harz enthält.

3. Hochspannungsdurchführung (1) nach Anspruch 1 oder 2, wobei der Isolationskörper (4) zueinander konzentrisch angeordnete Isolierlagen (51) umfasst und mit einem aushärtbaren Harz imprägniert ist.

4. Hochspannungsdurchführung (1) nach einem der vorangehenden Ansprüche, wobei das Dichtelement (8) einen elastischen Kunststoff enthält.

5. Hochspannungsdurchführung (1) nach einem der vorangehenden Ansprüche, wobei ferner ein erstes und ein zweites Schutzelement (11,12) zur Abdichtung der Dichtnut (7) vorgesehen sind, die jeweils in einer umlaufenden Nut (9,10) im Wickelträger (2) angeordnet sind, wobei die Dichtnut (7) axial zwischen dem ersten und dem zweiten Schutzelement angeordnet ist.

6. Hochspannungsdurchführung (1) nach einem der Ansprüche 1 bis 5, wobei der Wickelkörper (2) als Stromleiter ausgebildet ist.

7. Verfahren zur Herstellung einer Hochspannungsdurchführung (1) mit einem konzentrisch um einen zylinderförmigen Wickelträger (2) aus elektrisch leitendem Material angeordneten Isolationskörper (4) mit zueinander konzentrisch angeordneten Isolierlagen (51), bei dem in eine umlaufende Dichtnut (7) im Wickelträger ein Dichtelement (8) eingebracht wird und danach ein Imprägnieren des Isolationskörpers (4) mit einem Harz erfolgt, so dass ein Spalt zwischen dem Wickelträger (2) und dem Isolationskörper (4) abgedichtet wird,
wobei vor dem Imprägnieren des Isolationskörpers (4) ein Dichtring (13) koaxial um das Dichtelement (3) angebracht wird.

8. Verfahren nach Anspruch 7, wobei vor dem Imprägnieren des Isolationskörpers (4) ferner ein erstes und ein zweites Schutzelement (11,12) zur Abdichtung der Dichtnut jeweils in einer umlaufenden Nut (9,10) im Wickelträger (2) angeordnet werden, so dass die Dichtnut (7) sich axial zwischen dem ersten und dem zweiten Schutzelement befindet.

## Claims

1. High-voltage feedthrough (1) comprising an insulating body (4) that is arranged in a concentric manner around a cylindrical winding support (2) that is embodied from an electrically conductive material, and also comprising a sealing device for sealing a gap between the winding support (2) and the insulating body (4), wherein the sealing device comprises a sealing element (8) in a circumferential seal groove (7), wherein
the circumferential seal groove (7) is arranged in the winding support (2) and receives the sealing element (8),
**characterized in that**
the sealing device comprises moreover a sealing ring (13) that is arranged in a concentric manner with respect to the sealing element (8).

2. High-voltage feedthrough (1) according to Claim 1, wherein the sealing ring (13) comprises resin.

3. High-voltage feedthrough (1) according to Claim 1 or 2, wherein the insulating body (4) comprises insulating layers (51) that are arranged in a concentric manner with respect to one another and said insulating body (4) is impregnated with a hardenable resin.

4. High-voltage feedthrough (1) according to any one of the preceding claims, wherein the sealing element (8) comprises an elastic synthetic material.

5. High-voltage feedthrough (1) according to any one of the preceding claims, wherein moreover a first and a second protective element (11,12) are provided so as to seal the seal groove (7), said protective elements being arranged in each case in a circumferential groove (9,10) in the winding support (2), wherein the seal groove (7) is arranged in an axial manner between the first and the second protective element.

6. High-voltage feedthrough (1) according to any one of Claims 1 to 5, wherein the winding body (2) is embodied as a current conductor.

7. Method for producing a high-voltage feedthrough (1) comprising an insulating body (4) that is arranged in a concentric manner around a cylindrical winding support (2) that is embodied from an electrically conductive material, said insulating body comprising insulating layers (51) that are arranged in a concentric manner with respect to one another, wherein a sealing element (8) in inserted into a circumferential seal groove (7) in the winding support and subsequently the insulating body (4) is impregnated with a resin so that a gap between the winding support (2) and the insulating body (4) is sealed, wherein prior to impregnating the insulating body (4) a sealing ring (13) is installed in a coaxial manner around the sealing element (3) .

8. Method according to Claim 7, wherein prior to impregnating the insulating body (4) moreover a first and a second protective element (11, 12) are arranged so as to seal the seal groove in each case in a circumferential groove (9, 10) in the winding support (2), so that the seal groove (7) is located in an axial manner between the first and the second protective element.

## Revendications

1. Traversée (1) de haute tension, comprenant un corps (4) isolant disposé concentriquement autour d'un porte-bobinage (2) de forme cylindrique en matériau conducteur de l'électricité, ainsi qu'un système d'étanchéité pour rendre étanche un intervalle entre le porte-bobinage (2) et le corps (4) isolant, le système d'étanchéité comprenant un élément (8) d'étanchéité dans une rainure (7) d'étanchéité faisant le tour, dans laquelle
la rainure (7) d'étanchéité faisant le tour est disposée dans le porte-bobinage (2) et reçoit l'élément (8) d'étanchéité,
**caractérisée en ce que**
le système d'étanchéité comprend, en outre, une bague (13) d'étanchéité disposée concentriquement à l'élément (8) d'étanchéité.

2. Traversée (1) de haute tension suivant la revendication 1, dans laquelle la bague (13) d'étanchéité contient de la résine.

3. Traversée (1) de haute tension suivant la revendication 1 ou 2, dans laquelle le corps (4) isolant comprend des couches (51) isolante disposées concentriquement entre elles et imprégnées d'une résine durcissable.

4. Traversée (1) de haute tension suivant l'une des revendications précédentes, dans laquelle l'élément (8) d'étanchéité contient une matière plastique élastique.

5. Traversée (1) de haute tension suivant l'une des revendications précédentes, dans laquelle, en outre, il est prévu, pour rendre étanche la rainure (7) d'étanchéité, en outre, un premier et un deuxième éléments (11, 12) de protection, qui sont disposés chacun dans une rainure (9, 10) faisant le tour du porte-bobinage (2), la rainure (7) d'étanchéité étant disposée axialement entre le premier et le deuxième élément de protection.

6. Traversée (1) de haute tension suivant l'une des revendications 1 à 5, dans laquelle le corps de bobinage (2) est constitué sous la forme d'un conducteur de courant.

7. Procédé de production d'une traversée (1) de haute tension, comprenant un corps (4) isolant, qui est monté autour d'un porte-bobinage (2) de forme cylindrique en matériau conducteur de l'électricité et qui a des couches (51) isolantes disposées concentriquement entre elles, dans lequel on introduit, dans une rainure (7) d'étanchéité faisant le tour du porte-bobinage, un élément (8) d'étanchéité et, ensuite, on effectue une imprégnation du corps (4) isolant par une résine de manière à rendre étanche un intervalle entre le porte-bobinage (2) et le corps (4) isolant,
dans lequel, avant l'imprégnation du corps (4) isolant, on met une bague (13) d'étanchéité coaxialement autour de l'élément (3) d'étanchéité.

8. Procédé suivant la revendication 7, dans lequel, avant l'imprégnation du corps (4) isolant, on met, en outre, un premier et un deuxième éléments (11, 12) de protection pour rendre étanche la rainure d'étanchéité, respectivement, dans une rainure (9, 10) faisant le tour du porte-bobinage (2), de manière à ce que la rainure (7) d'étanchéité se trouve axialement entre le premier et le deuxième élément de protection.
